# EUROPÄISCHE PATENTSCHRIFT

(11) **EP 0 769 262 B1**
(45) Veröffentlichungstag und Bekanntmachung des Hinweises auf die Patenterteilung: **01.12.1999**
(21) Anmeldenummer: 96116482.9
(22) Anmeldetag: 15.10.1996
(51) Int. Cl.: A47F 3/04, F25D 27/00, F25D 21/04

(54) **Gefriertruhe und Abdeckhaube zum Nachrüsten einer solchen Gefriertruhe**
Chest freezer and cover therefor
Bac réfrigéré et couvercle pour celui-ci

(30) Priorität: 20.10.1995 DE 29516629 U; 03.02.1996 DE 29601805 U
(43) Veröffentlichungstag der Anmeldung: 23.04.1997
(73) Patentinhaber: REMIS Gesellschaft für Entwicklung und Vertrieb von technischen Elementen mbH, D-50829 Köln (DE)
(72) Erfinder: Isfort, Paul, Dipl.-Ing., 50829 Köln (DE)
(74) Vertreter: Selting, Günther, Dipl.-Ing.

(56) Entgegenhaltungen:
- DE-U- 29 512 039
- FR-A- 941 248
- US-A- 2 131 587
- US-A- 2 287 997
- US-A- 2 321 695

## Beschreibung

Die Erfindung betrifft eine Gefriertruhe mit einem von oben zugänglichen Kühlraum, der durch eine Umwälzkühlung gekühlt wird. Die Erfindung betrifft auch eine Abdeckhaube zum Nachrüsten einer solchen Gefriertruhe.

Tiefkühlwaren werden in Geschäften in von oben Zugänglichen Gefriertruhen gelagert und angeboten, in denen sie auf Gefriertemperatur gehalten werden. Es sind Gefriertruhen mit sogenannter "stiller Kühlung" bekannt, bei denen Kühlkörper an den Seitenwänden des Kühlraumes angeordnet sind, die Kühlung des Kühlraums erfolgt also nur von den Kühlraumseiten aus. Die Kühlwirkung ist dort am geringsten, wo durch Wärmeeinstrahlung die größten Kälteverluste auftreten, nämlich in der Öffnungsmitte des Kühlraumes. Die Einhaltung einer ausreichend niedrigen Temperatur der Tiefkühlwaren in der Öffnungsmitte ist daher sehr schwierig.

Durch die Umgebungsluft gelangt ständig Feuchtigkeit in den Kühlraum, die an den Waren, den Wänden und den Kühlkörpern kondensiert und dort vereist. Dadurch wird die Kühlleistung verringert und es werden weitere Energieverluste verursacht. Außerdem macht die Vereisung der Kühlkörper ein häufiges Abtauen erforderlich.

Insbesondere bei Gefriertruhen mit großen Öffnungen wird aus diesen Gründen der Kühlraum durch Umwälzkühlung gekühlt. Die Kaltluft gelangt durch einen Kaltluft-Einlaß in der Kühlraumwand in den Kühlraum. An der gegenüberliegenden Kühlraumwand befindet sich ein Luftauslaß, durch den Luft angesaugt und einer Luftkühlvorrichtung zugeführt wird, die die Kaltluft erzeugt. Die an der Oberseite des Kühlraums strömende Kaltluft bildet einen unsichtbaren Vorhang gegen die Umgebungsluft und kühlt den Kühlraum von oben, also genau dort, wo die größten Kälteverluste auftreten. Umgebungsluft wird von der Kaltluftströmung mitgenommen, weshalb keine Umgebungsluft und keine Feuchtigkeit in den Kühlraum gelangt. Die von der Kaltluft ständig mitgenommene warme Umgebungsluft muß auf Tiefkühltemperatur abgekühlt werden, was viel Kühlenergie erfordert. Die Feuchtigkeit der Kaltluft kondensiert an der Luftkühlvorrichtung, die daher häufig Heizenergie verbrauchend abgetaut werden muß. Außerhalb der Geschäftszeiten werden zur Verringerung der Energieverluste wärmedämmende Abdeckungen auf die Gefriertruhen gelegt, die keinen Blick und keinen Zugriff auf die Tiefkühlwaren gestatten.

In FR-A-941 248 ist eine Gefriertruhe offenbart, die eine Umwälzkühlung aufweist und die mit einer Abdeckhaube bedeckt ist. Die Abdeckhaube weist eine große seitliche Zugriffsöffnung auf, die sich über die gesamte Länge der Vitrine erstreckt. Innerhalb der Abdeckhaube bildet sich ein mäßig gekühltes Luftvolumen, das kühler als die Umgebungsluft der Abdeckhaube, jedoch wärmer als die waagerechte Kühlströmung zwischen Kaltlufteinlaß und Kaltluftauslaß ist. Das mäßig gekühlte Luftvolumen innerhalb der Abdeckaube ist schwerer als die Umgebungsluft, so daß es durch sein Eigengewicht durch die Zugriffsöffnung aus der Abdeckhaube herausgedrückt wird. Während die mäßig gekühlte Luft im unteren Teil der Zugriffsöffnung herausgedrückt wird, fließt im oberen Bereich der Zugriffsöffnung erwärmte Umgebungsluft in die Abdeckhaube hinein. Auf diese Weise dringt ständig neue feuchte und warme Umgebungsluft ein, die von der Kühlströmung mitgerissen wird.

Aufgabe der Erfindung ist es, eine Vorrichtung zur wesentlichen Verringerung des Energieverbrauchs einer Gefriertruhe zu schaffen.

Die Lösung dieser Aufgabe erfolgt erfindungsgemäß mit den Merkmalen des Patentanspruchs 1 oder 11.

Bei der erfindungsgemäßen Gefriertruhe ist der Kühlraum mit einer Abdeckhaube bedeckt, die so hoch über den Kaltluft-Einlaß hinausragt, das sie ein im wesentlichen ruhendes Luftvolumen oberhalb der Kühlströmung zwischen Kaltluft-Einlaß und -Auslaß umschließt. Dieses Luftvolumen bildet oberhalb der Kühlströmung ein Luftkissen, das einerseits wärmeisolierend wirkt und andererseits verhindert, daß die Kaltluft mit Scheiben der Abdeckhaube in Berührung kommt. Dadurch werden die Scheiben auf nahezu Umgebungstemperatur gehalten, so daß sich an ihrer Außenseite kein Kondensat niederschlägt.

Wenn die zur Umgebungsluft abdichtende Abdeckhaube geschlossen ist, gelangt keine Feuchtigkeit in den Kühlluftkreislauf. An der Luftkühlvorrichtung, nämlich den Verdampfern des Kältemittelkreislaufs, kondensiert daher erheblich weniger Feuchtigkeit, so daß auch das Abtauen der Luftkühlvorrichtung viel seltener vorgenommen werden muß. Versuche haben gezeigt, daß bei einer Gefriertruhe mit Abdeckhaube, bei der der Deckel nur gelegentlich geöffnet wird, die Luftkühlvorrichtung ungefähr zehnmal langsamer vereist als ohne Abdeckhaube.

Die Abdeckhaube weist mindestens einen als transparente Scheibe ausgebildeten Deckel auf, durch den die Tiefkühlware von außen ohne Öffnung des Deckels sichtbar ist. Zur Entnahme von Tiefkühlware wird der Deckel kurzzeitig geöffnet, so daß ein Luftaustausch von Umgebungsluft mit der Luft innerhalb der Abdeckhaube nur sehr selten möglich ist. Selbst wenn der Deckel zur Entnahme von Tiefkühlware geöffnet wird, bleibt das stehende Luftvolumen im wesentlichen erhalten, da es kälter ist als die Umgebungsluft und daher nicht aufsteigt.

Die Abdeckhaube vermittelt den Kunden den Eindruck, daß die Tiefkühlware in der Gefriertruhe sorgfältig und gut geschützt aufbewahrt wird und nicht dem uneingeschränkten wahllosen Zugriff ausgesetzt ist. Die Tiefkühlware erscheint dadurch wertvoller.

Die Wände über dem Kaltluft-Einlaß und -Auslaß sind undurchsichtig und in der Regel bis zu dem Deckel hochgezogen. Die Wände der Abdeckhaube können aber auch als transparente Scheiben ausgebildet sein. Dadurch ist die Sicht auf die Tiefkühlwaren genauso gut, wie bei einer Gefriertruhe ohne jede Abdeckhaube.

Vorzugsweise ist jede Scheibe um einen Mindestabstand von 5 cm über dem Kaltluft-Auslaß angeordnet. Dadurch ist sichergestellt, daß jede Scheibeninnenseite an das warme, ruhende Luftvolumen, und nicht an die Kaltluft, angrenzt und daher nicht beschlagen kann.

Die Scheiben des für das sichtbare Licht transparenten Deckels und der Wände der Abdeckhaube können an ihrer Innenseite mit einer die Wärmestrahlung reflektierenden Beschichtung versehen sein. Dadurch wird die Wärmeabstrahlung in den Kühlraum hinein wesentlich verringert. Gleichzeitig absorbiert die unbeschichtete Außenseite die aus dem Raum kommende Wärmestrahlung. Dadurch bleibt der Deckel bzw. die Abdeckhaube erwärmt und eine Kondensatbildung wird so verhindert.

Der Deckel der Abdeckhaube ist vorzugsweise als Schiebetür ausgebildet, wodurch, im Gegensatz zu schwenkbaren Türen, beim Öffnen und Schließen der Tür nur geringe Luftverwirbelungen entstehen und ein Austausch von Umgebungsluft und Kühlluft bzw. ruhendem Luftvolumen nur in sehr geringem Maße erfolgt.

Die Abdeckhaube kann als unlösbarer Bestandteil der Gefriertruhe und fest mit den Kühlraumwänden verbunden sein. Die Abdeckhaube kann aber auch als ganzes von dem Kühlraum abnehmbar ausgestaltet sein, so daß dieser zum einfacheren Auffüllen, Warten oder Reinigen besser zugänglich ist.

Die Abdeckhaube kann quaderförmig oder einfach- oder doppelt-pultförmig ausgebildet sein. Insbesondere bei der pultartigen Abdeckhaube kann an der höchsten oder einer anderen Stelle der Abdeckhaube ein aufragender Schriftträger zur Anbringung von Auszeichnungs- und Werbetafeln angeordnet sein.

Die Abdeckhaube weist vorzugsweise einen Außenlufteinlaß und einen höher angeordneten Außenluftauslaß auf, wobei im Bereich des Einlasses eine Heizvorrichtung angeordnet ist, von der einströmende Außenluft erwärmt wird, die anschließend an der Deckelinnenseite entlang strömend zum Außenluftauslaß gelangt. Die durch den Außenlufteinlaß einströmende Luft wird an der Heizvorrichtung erwärmt, wird dadurch leichter als die sie umgebende kühlere Luft des stehenden Luftvolumens, steigt zum höhergelegenen Außenluftauslaß auf und verläßt durch den Außenluftauslaß den Kühlraum wieder. Mit Hilfe der Heizvorrichtung wird eine thermische Luftströmung entlang des Deckels erzeugt. Dabei wird der angeströmte transparente Deckel erwärmt, so daß er annähernd Raumtemperatur erreicht. Dadurch kann auch bei hoher Luftfeuchtigkeit der Außenluft eine Kondensation von Feuchtigkeit an der Außenseite der Scheibe des Deckels verhindert werden, so daß auch unter diesen Umständen der Blick auf die Waren innerhalb des Kühlraums immer gewährleistet ist und nicht durch Beschlagen der Scheiben behindert werden kann. Die Luftströmung entlang der Deckelinnenseite hat eine geringe Strömungsgeschwindigkeit, so daß das von der Abdeckhaube umschlossene stehende Luftvolumen nicht wesentlich beeinflußt wird.

Die Heizvorrichtung kann als Beleuchtungsvorrichtung ausgebildet sein, die einerseits den Kühlraum beleuchtet und andererseits die einströmende Außenluft erwärmt.

Die Beleuchtungsvorrichtung kann einen Reflektor aufweisen, der das Licht in Richtung des Kühlraums reflektiert und gleichzeitig ein Heizelement bildet. Das Licht wird durch den Reflektor ausschließlich auf den Kühlraum gerichtet, so daß eine neben der Gefriertruhe stehende Person nicht durch die Beleuchtungsvorrichtung geblendet werden kann. Die Kühlwaren in dem Kühlraum sind dadurch gut sichtbar. Gleichzeitig absorbiert der Reflektor Wärmestrahlung der Beleuchtungsvorrichtung, so daß die die Beleuchtungsvorrichtung anströmende Luft an der der Beleuchtungsvorrichtung abgewandten Seite des Reflektors erwärmt wird und von dort zum Außenluftauslaß strömt. Durch Absorption des Wärmestrahlungsanteils aus der Lichtquelle wird bevorzugt Licht im sichtbaren Bereich (Kaltlicht) in den Kühlraum eingestrahlt, das den Wärmeeintrag in den Kühlraum minimiert.

Die Beleuchtungsvorrichtung ist vorzugsweise eine Gasentladungslampe, die von einem langgestreckten Gehäuse umschlossen ist. Das Gehäuse dient als Abstützung oder als Handgriff für eine Person bei geöffnetem Deckel und schützt gleichzeitig die Beleuchtungsvorrichtung vor Beschädigungen beim Auffüllen oder Entnehmen von Kühlwaren aus dem Kühlraum.

Die mit einer Heizvorrichtung versehene Abdeckhaube ist vorzugsweise einfach- oder doppelt-pultartig ausgebildet. Dabei ist der Außenlufteinlaß eine in Längsrichtung verlaufende Öffnung am unteren Ende des Pultdaches, und der Außenluftauslaß eine im Bereich des oberen Endes des Pultdaches angeordnete Längsöffnung.

Bei einer zweiten erfindungsgemäßen Lösung ist zum Nachrüsten einer oben offenen Gefriertruhe mit Umwälzkühlung eine Abdeckhaube vorgesehen, deren transparenter Deckel so hoch über der Kühlströmung angeordnet ist, daß sich unter ihm ein im wesentlichen ruhendes Luftvolumen bildet. Für herkömmliche Gefriertruhen ist damit eine Möglichkeit geschaffen, eine Ganztagsabdeckung nachträglich installieren zu können, die Energieeinsparung, einen besseren Schutz, eine gute Sichtbarkeit und leichte Zugänglichkeit der Tiefkühlwaren gewährleistet.

Im folgenden werden unter Bezugnahme auf die Zeichnungen Ausführungsbeispiele der Erfindung näher erläutert.

Es zeigen:
- Fig. 1: eine perspektivische Ansicht einer Gefriertruhe mit einer doppelt pultförmigen Abdeckhaube und einer quaderförmigen Abdeckhaube an einer Stirnseite der Gefriertruhe,
- Fig. 2: einen Querschnitt entlang der Linie II-II der Fig. 1,
- Fig. 3: einen Querschnitt entlang der Linie III-III der Fig. 1,
- Fig. 4: eine perspektivische Ansicht eines zweiten Ausführungsbeispiels mit einfach pultartiger Abdeckhaube,
- Fig. 5: einen Querschnitt einer Gefriertruhe eines dritten Ausführungsbeispiels mit einer Heizvorrichtung zur Erwärmung einströmender Außenluft, und
- Fig. 6: einen Querschnitt der als Beleuchtungsvorrichtung ausgebildeten Heizvorrichtung.

In Fig. 1 ist eine Gefriertruhe dargestellt, die aus einer rechteckigen langgestreckten Truhenwanne 10 besteht, deren Oberseite von Abdeckhauben 11,12 bedeckt ist. Während an einer Stirnseite der Truhenwanne 10 eine quaderförmige Abdeckhaube 11 vorgesehen ist, ist der übrige Teil der Truhenwanne 10 von einer doppeltpultförmigen (dachgiebelartigen) Abdeckhaube 12 bedeckt. Die Truhenwanne 10 und die Abdeckhauben 11,12 bilden zusammen einen luftdicht verschlossenen Raum, aus dem keine Kühlluft entweichen bzw. in den keine Umgebungsluft eindringen kann.

In Fig. 2 ist ein Querschnitt der Gefriertruhe mit der quaderförmigen Abdeckhaube 11 gezeigt. Die Truhenwanne 10 besteht aus hohlen Seitenwänden 15,16 und einer ebenfalls hohlen Bodenwand 17. Die Hohlräume der Seiten- und Bodenwände 15,16,17 sind miteinander verbunden, so daß sie einen U-förmigen Luftkanal bilden. Die U-förmig angeordneten Seiten- und Bodenwände 15,16,17 umgeben einen nach oben offenen Kühlraum 39. Am oberen Ende der einen Seitenwand 15 ist zum Kühlraum 39 hin ein Kaltluft-Einlaß 18, und an der anderen Seitenwand 16, dem Kaltluft-Einlaß 18 in gleicher Höhe genau gegenüberliegend, ein Kaltluft-Auslaß 19 vorgesehen.

In der Bodenwand 17 ist ein Gebläse 21 quer zur Längsachse der Truhenwanne 10 angeordnet, das Luft durch den Kaltluft-Auslaß 19 aus dem Kühlraum 39 ansaugt und durch den Kaltluft-Einlaß 18 in den Kühlraum 39 ausbläst. Dem Gebläse 21 benachbart ist in der Bodenwand 17 als Luftkühlvorrichtung ein Verdampfer 22 eines nicht dargestellten Kältemittelkreislaufs angeordnet, der die durch das Gebläse 21 geförderte Luft bei Durchtritt durch den Verdampfer 22 abkühlt. Unmittelbar neben dem Verdampfer 22 ist eine Heizung 23 angeordnet, die der Erwärmung und dem Abtauen des Verdampfers 22 dient, wenn dieser infolge von Kondensation von Feuchtigkeit der zirkulierenden Kühlluft zu stark vereist ist. Die Truhenwanne 10 steht auf einem Sockel 25, der weitere Aggregate enthalten kann.

Die Abdeckhaube 11 wird seitlich von senkrechten Doppel-Glasscheiben 26 und nach oben hin von zwei horizontalen, höhenmäßig versetzt zueinander angeordneten Glasschiebetüren 27,28 gebildet, die quer zur Gefriertruhenlängsachse übereinanderschiebbar sind. Die Glasscheiben 26,27,28 werden von Rahmenleisten 29 eingefaßt und zusammengehalten.

Fig. 3 zeigt die Truhenwanne 10 mit einer zweiten Abdeckhaube 12, die an die erste Abdeckhaube 11 angrenzt. Die zweite Abdeckhaube 12 wird von senkrecht stehenden, doppelt verglasten Seitenwänden 30 und leicht zur Truhenmitte nach oben geneigten Glasschiebetüren 31,32 gebildet. Sie sind in Gefriertruhenlängsrichtung verschiebbar. Die Glaswände 30,31,32 werden durch Rahmenleisten 33,34,35,36 gehalten bzw. geführt. Die oberen randseitigen Rahmenleisten 34,35 und die obere mittlere Rahmenleiste 36 weisen Führungen für die übereinanderschiebbaren Schiebetüren 31,32 auf, von denen zwei benachbarte jeweils höhenmäßig zueinander versetzt angeordnet sind.

Auf der oberen mittleren Rahmenleiste 36 ist ein im Querschnitt dreieckiger Schilderträger 37 vorgesehen, an den zu beiden Seiten Werbe-, Informations- und Preisschilder angebracht werden können.

Bei beiden Ausführungsformen ist der von den Seitenwänden 15,16 und der Bodenwand 17 umschlossene Raum der Truhenwanne 10 der Kühlraum 39, in dem Tiefkühlwaren 40 gelagert sind. Im oberen Bereich des Kühlraumes 39, auf Höhe des Kaltluft-Einlasses 18 und des Kaltluft-Auslaßes 19, sind keine Tiefkühlwaren gelagert, um die in Pfeilrichtung fließende Kaltluftströmung 41 von dem Kaltluft-Einlaß 18 zu dem Kaltluft-Auslaß 19 nicht zu behindern.

Die aus dem Kaltluft-Einlaß 18 in den Kühlraum 39 strömende Kaltluft hat ungefähr eine Temperatur von -30 °C und erwärmt sich durch Aufnahme von Wärme, beispielsweise Wärme der Tiefkühlwaren 40, auf ungefähr - 20 °C bei Eintritt in die Seitenwand 16 durch den Kaltluft-Auslaß 19. Anschließend strömt die erwärmte Luft durch die Seitenwand 16, angesaugt durch das Gebläse 21, zum Verdampfer 22, wo sie wieder auf unter - 30 °C abgekühlt wird, um schließlich wieder zum Kaltluft-Einlaß 18 und in den Kühlraum 39 zu strömen. Die Strömungsgeschwindigkeit der Kühlströmung 41 beträgt dabei 0,3 bis 0,8 m/Sek.

Oberhalb der Kühlströmung 41 bildet sich ein im wesentlichen ruhendes Luftvolumen 42,42', das eine deutlich höhere Temperatur als die Luft der Kühlströmung 41 aufweist und zur Seite und nach oben hin durch die Wände der Abdeckhaube 11,12 begrenzt ist. Zwischen den ruhenden Luftvolumina 42,42' und der Kühlströmung 41 findet kein bedeutender Luftaustausch statt. Die Luftvolumina 42,42' bewirken eine gute thermische Isolation der Kühlströmung 41. Das ruhende Luftvolumen 42,42' bewegt sich wesentlich langsamer als die Luft der Kühlströmung 41. An keiner Stelle des ruhenden Luftvolumens 42,42' ist die Luftgeschwindigkeit größer als 0,2 m/Sek., vorzugsweise nicht größer als 0,1 m/Sek.

Die unteren Enden der Seitenscheiben 26,30 sind in einem Abstand A über dem Kaltluft-Einlaß 18 angeordnet. Bei dem vorliegenden Abstand A von ungefähr 10 cm ist gewährleistet, daß auch das untere Ende der Seitenscheiben 26,30 an das ruhende Luftvolumen 42,42' angrenzt und daher keine Wärmebrücke entsteht oder die Scheiben 26,30 beschlagen können.

Durch die annähernd luftdichte Abdeckung der Truhenwanne 10 wird die Zuführung von Luftfeuchtigkeit in den Kühlluftkreislauf verhindert. Die Vereisung des Verdampfers 22 schreitet daher nur sehr langsam fort, so daß ein Abtauen des Verdampfers 22 mit Hilfe der Heizung 23 nur äußerst selten vorgenommen werden muß, nämlich je nach den Umständen etwa einmal wöchentlich.

Die Glasscheiben der Wände 26,30 und die Schiebetüren 27,28,31,32 sind auf der dem Truheninnenraum zugewandten Seite mit einer wärmereflektierenden Beschichtung versehen, die die Wärmestrahlung zum großen Teil reflektiert. Die Scheiben erwärmen sich infolge der Absorption von Raumwärmestrahlung, strahlen aber nach innen praktisch keine Wärme ab. Durch die Temperatur der an die Scheibeninnenseiten angrenzenden Luftvolumina 42,42' und durch die Eigenerwärmung der Glasscheiben durch Wärmeabsorption ist die Außentemperatur der Scheiben hoch und ein Beschlagen der Scheiben ausgeschlossen. Die Beschichtung ist z.B. eine Zinn-Oxid-Beschichtung, die ca. 70 % der einfallende langwelligen IR-Wärmestrahlung reflektiert.

Die Scheiben der Abdeckhauben 11,12 sind aus Glas, können jedoch auch aus anderen transparenten Materialien, beispielsweise aus Plexiglas, bestehen.

Die Abdeckhauben 11,12 sind fest mit der Truhenwanne 10 verbunden, beispielsweise durch Verschraubung, können jedoch auch bei Bedarf zu Wartungs-, Reparatur- oder Pflegezwecken von der Truhenwanne 10 abgenommen werden.

In Fig. 4 ist eine zweite Ausführungsform einer Gefriertruhe gezeigt, bei der auf der Truhenwanne 50 eine einfach pultförmig ausgebildete Abdeckhaube 51 befestigt ist. Am oberen hinteren Ende der pultförmigen Abdeckhaube 51 ist ein Schilderträger 52 vorgesehen.

In Fig. 5 ist eine dritte Ausführungsform einer Gefriertruhe im Querschnitt gezeigt, die eine doppeltpultförmig ausgebildete Abdeckhaube 60 aufweist, deren Wände von Seitenwänden 61,62 und Glasschiebetüren 63,64 gebildet werden. Die Seitenwände 61,62 weisen an ihren oberen Enden jeweils einen horizontal in Längsrichtung verlaufenden schlitzartigen Außenlufteinlaß 65 auf. Am oberen Ende der Seitenwände 61,62 im Bereich der Außenlufteinlässe 65 ist innerhalb des umschlossenen Raumes jeweils eine als Heizvorrichtung ausgebildete Beleuchtungsvorrichtung 67 befestigt, die sich ebenfalls in Längsrichtung der Abdeckhaube 60 erstreckt und jeweils im Bereich des Außenlufteinlasses 65 angeordnet ist. Am oberen Ende der das Dach der Abdeckhaube 60 bildenden Schiebetüren 63,64 ist ein sich in Längsrichtung erstreckender Außenluftauslaß 66 angeordnet, durch den die erwärmte Außenluft ausströmt.

Die in Fig. 6 dargestellte Beleuchtungsvorrichtung 67 weist eine Leuchtstoffröhre 68 auf, die von einem rohrartigen Gehäuse 69 umschlossen ist, wobei ungefähr ein halber Rohrumfang als transparentes Schutzglas 70 und die zweite Hälfte des Umfangs als Reflektor 71 ausgebildet ist. Der Reflektor 71 ist so angeordnet, daß er das von der Leuchtstoffröhre 68 nach oben abgestrahlte Licht nach unten in den Kühlraum 39 reflektiert, so daß die Waren 40 in dem Kühlraum 39 gut beleuchtet werden. Gleichzeitig absorbiert der Reflektor 71 Wärmestrahlung der Leuchtstoffröhre 68 und gibt diese zur Außenseite der Beleuchtungsvorrichtung 67 ab.

Die Beleuchtungsvorrichtung 67 ist mit geeigneten Befestigungsvorrichtungen an den jeweiligen Seitenwänden 61,61 befestigt. Beim Öffnen der Schiebetüren 63,64 verbleibt sie in ihrer Position, so daß auch im geöffneten Zustand der Abdeckhaube 60 eine gute Beleuchtung des Kühlraums 39 gewährleistet bleibt.

Das Gehäuse 69 der Beleuchtungsvorrichtung 67 schützt die Leuchtstoffröhre 68 gegen unbeabsichtigte Beschädigungen bei Entnahme oder Auffüllen von Kühlwaren 40. Dabei kann sich eine Bedienungsperson auch mit einer Hand auf dem Gehäuse 69 der Beleuchtungsvorrichtung 67 abstützen, ohne daß dabei die Leuchtstoffröhre 68 beschädigt werden könnte.

Bei eingeschalteter Beleuchtungsvorrichtung 67 wird der Reflektor 71 der Beleuchtungsvorrichtung 67 durch ihre Wärmestrahlung erwärmt. Der Reflektor 71 gibt die so aufgenommene Wärme nach außen ab und erwärmt dabei die ihn umgebende Luft. Die erwärmte Luft hat ein geringeres spezifisches Gewicht als die sie umgebende Luft des Luftvolumens 42'', so daß ein Luftstrom 72 erwärmter Luft entlang der Glasschiebetüren 63,64 aufsteigt. Die erwärmte Luft strömt schließlich durch den Außenluftauslaß 66 wieder aus der Abdeckhaube 60 aus, während durch den Außenlufteinlaß 65 neue, nicht erwärmte Außenluft einströmt, die wiederum von der Beleuchtungsvorrichtung 67 erwärmt wird.

Durch die an der Innenseite der Glasschiebetüren 63,64 entlang fließende erwärmte Luft werden die Glasscheiben der Glasschiebetüren 63,64 auf eine Temperatur, die annähernd der Temperatur der Außenluft entspricht, erwärmt. Dadurch ist auch bei sehr hoher Feuchtigkeit der Außenluft ein Kondensieren von Außenluftfeuchtigkeit an der Außenseite der Glasschiebetüren 63,64 ausgeschlossen. Der Blick durch die Scheiben der geschlossenen Glasschiebetüren 63,64 auf die Kühlwaren 40 ist daher stets frei.

## Patentansprüche

1. Gefriertruhe mit mindestens einem von oben zugänglichen und durch eine Umwälzkühlung gekühlten Kühlraum (39), in dessen Wand (15,16) ein Kaltluft-Einlaß (18) und ein Kaltluft-Auslaß
(19) vorgesehen sind, wobei über dem Kühlraum (39) eine Abdeckhaube (11,12,51,60) mit Zugriffsöffnung vorgesehen ist,
**dadurch gekennzeichnet,**
daß die Zugriffsöffnung der Abdeckhaube (11,12,51,60) mit mindestens einem als transparente Scheibe ausgebildeten Deckel (27,28,31,32,63,64) verschlossen ist, der zur Entnahme von Tiefkühlware aus dem Kühlraum (39) geöffnet werden kann, und
daß der Deckel (27,28,31,32,63,64) in solcher Höhe gegenüber dem Kaltluft-Einlaß (18) und dem Kaltluft-Auslaß (19) angeordnet ist, daß sich unter ihm ein im wesentlichen ruhendes Luftvolumen (42;42') oberhalb einer Kühlströmung zwischen dem Kaltluft-Einlaß (18) und dem Kaltluft-Auslaß (19) bildet, dessen Luftgeschwindigkeit nicht größer als 0,2 m/s ist.

2. Gefriertruhe nach Anspruch 1, dadurch gekennzeichnet, daß die Abdeckhaube (11,12) transparente Scheiben (26,30) als Wände aufweist.

3. Gefriertruhe nach Anspruch 1 oder 2, dadurch gekennzeichnet, daß jede Scheibe (26-28,30-32) der Abdeckhaube (11,12,51) um einen Abstand (A) höher als der Kaltluft-Einlaß (18) ist, wobei der Abstand (A) mindestens 5 cm beträgt.

4. Gefriertruhe nach einem der Ansprüche 1-3, dadurch gekennzeichnet, daß mindestens einige der Scheiben (26-28,30-32) der Abdeckhaube (11,12) an ihren Innenseiten eine reflektierende Beschichtung aufweisen.

5. Gefriertruhe nach einem der Ansprüche 1-4, dadurch gekennzeichnet, daß der Deckel eine Schiebetür (27,28,31,32) ist.

6. Gefriertruhe nach einem der Ansprüche 1-5, dadurch gekennzeichnet, daß die Abdeckhaube (11) quaderförmig ausgebildet ist, wobei die Höhe über dem Kaltluft-Einlaß (18) vorzugsweise 5 bis 30 cm, insbesondere 10 bis 15 cm, beträgt.

7. Gefriertruhe nach einem der Ansprüche 1-5, dadurch gekennzeichnet, daß die Abdeckhaube (12) eine pultartige Form aufweist, wobei die Höhe mindestens 5 bis 30 cm, vorzugsweise 10 bis 15 cm beträgt.

8. Gefriertruhe nach einem der Ansprüche 1-7, dadurch gekennzeichnet, daß die Abdeckhaube (60) mindestens einen Außenlufteinlaß (65) und mindestens einen höher angeordneten Außenluftauslaß (66) aufweist, und
daß im Bereich des Außenlufteinlasses (65) eine Heizvorrichtung (67) angeordnet ist, von der die einströmende Außenluft erwärmt wird, die an der Dekelinnenseite entlang zum Außenluftauslaß (66) strömt.

9. Gefriertruhe nach Anspruch 8, dadurch gekennzeichnet, daß die Heizvorrichtung (67) eine wärmeabgebende Beleuchtungsvorrichtung ist.

10. Gefriertruhe nach Anspruch 9, dadurch gekennzeichnet, daß die Beleuchtungsvorrichtung (67) einen im Außenluftstrom (72) angeordneten Reflektor (71) aufweist, der das Licht in Richtung des Kühlraumes (39) reflektiert und gleichzeitig die auf ihn auftreffende Wärmestrahlung absorbiert.

11. Abdeckhaube zum Nachrüsten einer oben offenen Gefriertruhe nach dem Oberbegriff des Anspruchs 1, dadurch gekennzeichnet, daß die Zugriffsöffnung der Abdeckhaube (11,12,51,60) mit mindestens einem als transparente Scheibe ausgebildeten Deckel (27,28,31,32,63,64) verschlossen ist, der zur Entnahme von Tiefkühlware aus dem Kühlraum (39) geöffnet werden kann, und daß der Deckel (27,28,31,32,63,64) in solcher Höhe gegenüber dem Kaltluft-Einlaß (18) und dem Kaltluft-Auslaß (19) angeordnet ist, daß sich unter ihm ein im wesentlichen ruhendes Luftvolumen (42;42') oberhalb der Kühlstömung zwischen dem Kaltluft-Einlaß (18) und dem Kaltluft-Auslaß (19) bildet, dessen Luftgeschwindigkeit nicht größer als 0,2 m/s ist.

12. Abdeckhaube nach Anspruch 11, mit den Merkmalen einer der Ansprüche 2-9.

## Claims

1. A chest freezer comprising at least one cooling compartment (39) accessible from the top and cooled by circulation cooling, the walls (15, 16) of the compartment being provided with a cold air inlet (18) and a cold air outlet (19),
a cover (11, 12, 51, 60) with an access opening being provided above the cooling compartment (39),
characterized in
that the access opening of the cover (11, 12, 51, 60) is closed by at least one lid (27, 28, 31, 32, 63, 64) in the form of a transparent pane, which may be opened for taking frozen goods from the cooling compartment (39), and
that the lid (27, 28, 31, 32, 63, 64) is arranged at such a height relative to the cold air inlet (18) and the cold air outlet (19) that below the lid, a substantially stagnant volume of air (42; 42') forms above cooling flow between the cold air inlet (18) and the cold air outlet (19), the air speed of the volume of air not exceeding 0.2 m/s.

2. The chest freezer of claim 1, characterized in that the cover (11, 12) has transparent panes (26, 30) as its walls.

3. The chest freezer of claim 1 or 2, characterized in that each pane (26-28, 30-32) of the cover (11, 12, 51) is higher by a distance (A) than the cold air inlet (18), the distance (A) being at least 5 cm.

4. The chest freezer of one of claims 1-3, characterized in that at least some of the panes (26-28, 30-32) of the cover (11, 12) have a reflective coating on their inner sides.

5. The chest freezer of one of claims 1-4, characterized in that the lid is a sliding door (27, 28, 31, 32).

6. The chest freezer of one of claims 1-5, characterized in that the cover (11) is parallelepiped in shape, the height above the cold air inlet (18) preferably being 5 to 30 cm, in particular 10 to 15 cm.

7. The chest freezer of one of claims 1-5, characterized in that the cover (12) has a desk-like shape, the height being at least 5 to 30 cm, preferably 10 to 15 cm.

8. The chest freezer of one of claims 1-7, characterized in that the cover (60) comprises at least one ambient air inlet (65) and at least one higher ambient air outlet (66), and
that in the area of the ambient air inlet (65), a heating device (67) is provided that heats the in-flowing ambient air flowing along the inner surface of the lid towards the ambient air outlet (66).

9. The chest freezer of claim 8, characterized in that the heating device (67) is a heat radiating illumination means.

10. The chest freezer of claim 9, characterized in that the illumination means (67) has a reflector (71) arranged in the ambient air flow that reflects light towards the cooling compartment (39) and at the same time absorbs the heat radiation impinging thereon.

11. A cover for retrofitting an open-top chest freezer according to the precharacterizing part of claim 1, characterized in that the access opening of the cover (11, 12, 51, 60) is closed by at least one lid (27, 28, 31, 32, 63, 64) in the form of a transparent pane, which may be opened for taking frozen goods from the cooling compartment (39), and that the lid (27, 28, 31, 32, 63, 64) is arranged at such a height relative to the cold air inlet (18) and the cold air outlet (19) that below the lid, a substantially stagnant volume of air (42; 42') forms above cooling flow between the cold air inlet (18) and the cold air outlet (19), the air speed of the volume of air not exceeding 0.2 m/s.

12. The cover of claim 11 with the features of one of claims 2-9.

## Revendications

1. Bac réfrigéré présentant au moins une enceinte frigorifique (39) accessible depuis le haut et refroidie à l'aide d'un refroidissement par circulation, dans la paroi (15, 16) duquel sont prévues une admission d'air froid (18) et une évacuation d'air froid (19), un couvercle (11, 12, 51, 60) présentant une ouverture d'accès étant prévu sur l'enceinte frigorifique (39), caractérisé en ce que l'ouverture d'accès du couvercle (11, 12, 51, 60) est fermée à l'aide d'au moins un élément de recouvrement (27, 28, 31, 32, 63, 64) conçu comme une vitre transparente, qui peut être ouvert pour retirer le produit surgelé de l'enceinte frigorifique (39) et en ce que
l'élément de recouvrement (27, 28, 31, 32, 63, 64) est disposé à une hauteur telle par rapport à l'admission d'air froid (18) et à l'évacuation d'air froid (19) qu'il se forme en dessous de celui-ci un volume d'air sensiblement statique (42, 42') au-dessus d'un courant de refroidissement entre l'admission d'air froid (18) et l'évacuation d'air froid (19), dont la vitesse de l'air ne dépasse pas 0,2 m/s.

2. Bac réfrigéré selon la revendication 1, caractérisé en ce que le couvercle (11, 12) présente des vitres transparentes (26, 30) en tant que parois.

3. Bac réfrigéré selon l'une des revendications 1 ou 2, caractérisé en ce que chaque vitre (26 à 28, 30 à 32) du couvercle (11, 12, 51) se trouve au-dessus de l'admission d'air froid (18) tout en étant séparé de celle-ci d'une distance (A), la distance (A) étant au moins égale à 5 cm.

4. Bac réfrigéré selon l'une des revendications 1 à 3, caractérisé en ce qu'au moins certaines des vitres (26 à 28, 30 à 32) du couvercle (11, 12) présentent sur leur côté intérieur un revêtement réfléchissant.

5. Bac réfrigéré selon l'une des revendications 1 à 4, caractérisé en ce que l'élément de recouvrement est une porte coulissante (27, 28, 31, 32).

6. Bac réfrigéré selon l'une des revendications 1 à 5, caractérisé en ce que le couvercle (11) se présente sous une forme de parallélipipède rectangle, la hauteur par rapport à l'admission d'air (18) étant de préférence de 5 à 30 cm, en particulier de 10 à 15 cm.

7. Bac réfrigéré selon l'une des revendications 1 à 6, caractérisé en ce que le couvercle (12) présente une forme de pupitre, la hauteur s'élevant au moins de 5 à 30 cm, de préférence de 10 à 15 cm.

8. Sac réfrigéré selon l'une des revendications 1 à 7, caractérisé en ce que le couvercle (60) présente au moins une admission d'air extérieur (65) et au moins une évacuation d'air extérieur (65) disposée au-dessus et en ce que dans la zone de l'admission d'air extérieur (65) est disposé un dispositif de chauffage (67) permettant de réchauffer l'air extérieur affluent qui circule le long du côté interne de l'élément de recouvrement vers l'évacuation d'air extérieur (66).

9. Sac réfrigéré selon la revendication 8, caractérisé en ce que le dispositif de chauffage (67) est un dispositif d'éclairage diffusant de la chaleur.

10. Sac réfrigéré selon la revendication 9, caractérisé en ce que le dispositif d'éclairage (67) présente un réflecteur (71) disposé dans le flux d'air extérieur (72), qui réfléchit la lumière en direction de l'enceinte frigorifique (39) et dans le même temps absorbe le rayonnement thermique incident.

11. Couvercle destiné à équiper un bac ouvert sur le dessus selon le préambule de la revendication 1, caractérisé en ce que l'ouverture d'accès du couvercle (11, 12, 51, 60) est fermée par au moins un élément de recouvrement (27, 28, 31, 32, 63, 64) conçu comme une vitre transparente, qui peut être ouvert pour retirer les produits surgelés de l'enceinte frigorifique (39) et en ce que l'élément de recouvrement (27, 28, 31, 32, 63, 64) est disposé à une hauteur telle par rapport à l'admission d'air froid (18) et à l'évacuation d'air froid (19) que sous celui-ci se forme un volume d'air (42, 42') sensiblement statique au-dessus du flux de refroidissement entre l'admission d'air froid (18) et l'évacuation d'air froid (19), dont la vitesse de l'air ne dépasse pas 0,2 m/s.

12. Sac réfrigéré selon la revendication 11 présentant les caractéristiques de l'une des revendications 2 à 9.
